# EUROPÄISCHE PATENTSCHRIFT

(11) **EP 2 559 519 B1**
(45) Veröffentlichungstag und Bekanntmachung des Hinweises auf die Patenterteilung: **03.12.2014**
(21) Anmeldenummer: 12179397.0
(22) Anmeldetag: 06.08.2012
(51) Int. Cl.: B24C 1/00, B24C 3/04, B32B 5/04, B32B 27/08

(54) **Verfahren und Vorrichtung zur Entfernung von Verschmutzungen auf Oberflächen ineinander greifender Streckwalzen**
Method and device for removing contamination from surfaces of draw rollers that interact with one another
Procédé et dispositif de suppression d'impuretés sur des surfaces de cylindres d'étirage agrippés les uns dans les autres

(30) Priorität: 17.08.2011 DE 102011052771
(43) Veröffentlichungstag der Anmeldung: 20.02.2013
(73) Patentinhaber: Mondi Gronau GmbH, 48599 Gronau (DE)
(72) Erfinder: Schönbeck, Marcus, 33775 Versmold (DE); Weitkamp, Jürgen, 48683 Ahaus (DE)
(74) Vertreter: Albrecht, Rainer Harald

(56) Entgegenhaltungen:
- EP-B1- 1 321 288
- DE-A1- 10 036 557
- DE-A1- 19 923 102
- DE-A1-102009 043 033
- JP-A- 7 186 048

## Beschreibung

Die Erfindung betrifft ein Verfahren und eine Vorrichtung zur Entfernung von Verschmutzungen auf Oberflächen ineinander greifender Streckwalzen, wobei die Oberflächen zur Dehnung eines durch einen Walzenspalt zwischen den Streckwalzen geführten elastischen Laminats Erhöhungen und Vertiefungen aufweisen und wobei das Laminat im Walzenspalt quer zur Bahnrichtung verstreckt wird.

In der EP 1 321 288 B1 wird ein Verfahren zur Herstellung eines elastischen Laminats beschrieben, bei dem mittels zwei ineinander greifenden Streckwalzen eine Materialbahn in Querrichtung gedehnt wird. Durch das Dehnen kann aus Schichten eines nichtgewebten Vlieses, das auch als Nonwoven bezeichnet wird, und einer elastomeren Schicht ein Laminat hergestellt werden, welches in einem durch die Verstreckung bestimmten Dehnungsbereich in Querrichtung elastisch dehnbar ist.

Das erfindungsgemäße Verfahren betrifft die Reinigung der Oberflächen von Streckwalzen, die zur Dehnung des Laminats Erhöhungen und Vertiefungen aufweisen. Dabei kann es sich beispielsweise um Profilscheiben und Rillen handeln. Die Streckwalzen greifen ineinander. Dabei greift eine Erhöhung der einen Streckwalze in eine Vertiefung der anderen Streckwalze.

Beim Streckprozess kommt es zur Ablagerung von Verschmutzungen auf der Oberfläche der Streckwalzen. Dabei handelt es sich unter anderem um Faser- oder Kleberablagerungen, welche den Streckprozess behindern und auch die Materialbahn beschädigen oder zumindest verunreinigen können. Um diese Ablagerungen zu entfernen, ist es notwendig, die Anlage anzuhalten und mechanisch zu reinigen. Durch den Stillstand der Anlage geht wertvolle Produktionszeit verloren. Zudem fallen Personalkosten für den Reinigungsvorgang an.

Aufgabe der Erfindung ist es, ein Verfahren sowie eine Vorrichtung zur Reinigung der Oberfläche von ineinander greifenden Streckwalzen anzugeben, bei dem die Produktionsanlage nicht angehalten werden muss und die Verschmutzungen zuverlässig während des laufenden Streckprozess entfernt werden.

Gegenstand der Erfindung und Lösung dieser Aufgabe ist ein Verfahren nach Anspruch 1 sowie eine Vorrichtung nach Anspruch 6. Bevorzugte Ausgestaltungen des Verfahrens sowie der Vorrichtung sind in den Unteransprüchen beschrieben.

Erfindungsgemäß werden während des laufenden Streckprozesses Trockeneispartikel auf die Oberfläche mindestens einer Streckwalze geblasen und werden von der Profilfläche der Streckwalze abgelöste Verschmutzungen sowie überschüssiges Trockeneis abgesaugt.

Bei Trockeneis handelt es sich um festes Kohlendioxid, das unter Normalbedingungen bei -78,48 °C sublimiert, also direkt in die Gasphase übergeht, ohne vorher zu schmelzen. Die auf der Oberfläche der Streckwalze auftreffenden Trockeneispartikel führen zu einer schlagartigen Unterkühlung der Verschmutzungen. Da die Ablagerungen einen anderen Wärmeausdehnungskoeffizienten haben als die Walzenoberfläche, entstehen thermische Spannungen, die zu einer Mikrorissbildung in der Schmutzschicht führen. Zerkleinerte Trockeneispartikel dringen in die Mikrorisse ein und sublimieren. Durch die schlagartige Volumenvergrößerung bei der Sublimation werden die Verschmutzungen von der Oberfläche abgelöst. Die gelösten Verschmutzungen und überschüssiges Trockeneis werden abgesaugt.

Generell sind Reinigungsprozesse mittels Trockeneispartikeln seit vielen Jahrzehnten bekannt. So sind beispielsweise spezielle mobile Geräte erhältlich, die zum Trockeneisstrahlen eingesetzt werden. Dabei handelt es sich um ein Druckluftstrahlverfahren, bei dem als Strahlmittel Trockeneis eingesetzt wird.

Darüber hinaus wird in der WO 2007/105746 A1 eine Casting-Walze mit einer glatten Oberfläche beschrieben, auf die eine flüssige Polymermasse aufgebracht wird. Der Polymerfilm wird anschließend von der Walze abgelöst. Eine Reinigung der glatten Oberfläche der Casting-Walze erfolgt durch Aufblasen von Trockeneispartikeln.

In der JP 7186048 wird Trockeneisstrahlen zur Reinigung von Garnfilament-Transportrollen eingesetzt und die WO 2010/107543 A2 beschreibt das Entfernen von Kleberresten auf Releaselinem durch abrasive Partikel, wobei auch Trockeneispartikel eingesetzt werden.

Aus DE 10 2009 043 033 A1 ist es bekannt, Rollen und Walzen in Gießanlagen, Walzwerken oder Bandprozesslinien für Metallbänder mittels Trockeneis zu reinigen. Die Reinigung kann bei laufendem Rollen- oder Walzbetrieb durchgeführt werden. Die dazu eingesetzte Vorrichtung wird mit einem minimalen Abstand an die zylindrische Oberfläche der zu reinigenden Walzen oder Rollen positioniert und entlang des Walzen- oder Rollenkörpers verschoben. Für profilierte Streckwalzen ist die Vorrichtung nicht geeignet.

Bei dem erfindungsgemäßen Verfahren wird die Technik des Trockeneisstrahlens in einen laufenden inkrementalen Stretchingprozess zur Aktivierung eines elastischen Laminats integriert und dabei zur Reinigung von ineinander greifenden, rotierenden Streckwalzen angewendet. Dies stellt einen erheblichen technischen Fortschritt gegenüber Streckverfahren nach dem Stand der Technik dar, da die Produktionsanlage nicht mehr für Reinigungsphasen angehalten werden muss. Die Produktivität wird durch die Integration einer Reinigungseinheit in die Produktionsanlage erheblich gesteigert. Da es sich bei den durch Anwendung des Streckprozesses hergestellten Artikeln um Massenartikel, wie beispielsweise elastische Tapes für Babywindeln, handelt, führt dies zu einer erheblichen Einsparung an Betriebskosten.

Überraschenderweise führt das Aufblasen von Trockeneispartikeln zu sehr guten Reinigungseffekten der Streckwalzen, obwohl deren Oberflächen stark profiliert sind. Dies ist erstaunlich, da die dominant ausgebildeten Erhöhungen und Vertiefungen eine gleichmäßige Verteilung der Trockeneispartikel auf der Oberfläche erschweren. Eine Anwendung des Trockeneisstrahlens von stark profilierten Oberflächen während eines laufenden Produktionsbetriebes ist bisher nicht in Betracht gezogen worden.

Die Trockeneispartikel werden mittels Düsen auf die Oberfläche aufgeblasen. Vorzugsweise ist jeder Streckwalze mindestens eine Düse zugeordnet. Um trotz der Erhöhungen und Vertiefungen eine möglichst gleichmäßige Verteilung der Trockeneispartikel auf der Oberfläche der Streckwalzen zu erreichen, werden die Trockeneispartikel vorzugsweise mittels einer Düse auf die Oberfläche geblasen, die mit einer traversierenden Stellbewegung parallel zur Drehachse der Streckwalze an den Erhöhungen und Vertiefungen vorbei bewegt wird. Die Düse kann an eine Bewegungsanordnung angeschlossen werden, die mit einer Steuereinrichtung in Verbindung steht, die dazu eingerichtet ist, in periodischen Abständen die Düsen mit einer vorgegebenen Geschwindigkeit entlang der Oberfläche zu verschieben und dabei Trockeneispartikel aufzublasen.

Bei einer anderen Variante der Erfindung sorgt eine Vielzahl von Düsen, die nebeneinander, parallel zur Drehachse jeder Streckwalze angeordnet sind, für eine gleichmäßige Verteilung der Trockeneispartikel.

Als besonders vorteilhaft erweist es sich, wenn durch eine Beweganordnung auch der Winkel, unter dem die Trockeneispartikel auf die Oberfläche auftreffen, variiert werden kann. Die Steuereinrichtung kann diesen Vorgang so steuern, dass während die Düse parallel zur Drehachse der Streckwalze verfährt, gleichzeitig der Ausblaswinkel der Düse variiert wird.

Zudem erweist es sich als vorteilhaft, wenn der Abstand zwischen Düse und Oberfläche mittels einer Beweganordnung variierbar ist.

Zum Absaugen der von der Profilfläche der Streckwalzen gelösten Verunreinigungen kann eine Absauganordnung eingesetzt werden, die einen Unterdruck erzeugt und vorzugsweise hinter den Düsen, in Bezug auf die Rotationsrichtung der Streckwalzen, angeordnet ist. Durch das Absaugen der entfernten Verschmutzungen und des gasförmigen Kohlendioxids bzw. restlicher, noch nicht sublimierter Trockeneispartikel, wird eine Beeinträchtigung des Streckprozesses und folglich auch des Fertigungsprozesses bei der Herstellung aktivierter elastischer Materialbahnen vermieden.

Die Trockeneispartikel werden mittels eines Trägergasstroms auf die Oberflächen der Streckwalzen geblasen. Dabei eignet sich insbesondere Luft als Trägergasstrom. Bei bestimmten Anwendungen kann auch ein Inertgas als Trägergas eingesetzt werden, wie beispielsweise Stickstoff oder Kohlendioxid.

Der Trägergasstrom wird mittels einer Fördereinrichtung, beispielsweise eines Gebläses erzeugt. Die Trockeneispartikel können dem Trägergasstrom auf unterschiedliche Weise beigemischt werden.

Bei einer Variante liegen die Trockeneispartikel bereits in Pelletform vor und werden mittels des Trägergasstroms aus einem Behältnis gefördert. Alternativ oder ergänzend kann auch flüssiges Kohlendioxid in den Trägergasstrom dosiert werden. Bei dieser Variante bilden sich die Trockeneispartikel in dem Trägergasstrom. Vorzugsweise erfolgt die Bildung der Trockeneispartikel in den Düsen.

Weitere Merkmale und Vorteile der Erfindung ergeben sich aus der Beschreibung von Ausführungsbeispielen anhand von Zeichnungen. Es zeigen
- **Fig. 1**: ein Schema zur Herstellung eines Folienlaminats unter Anwendung eines inkrementalen Streckprozesses mit integrierter Trockeneisreinigung,
- **Fig. 2**: eine perspektivische Darstellung zweier ineinander greifender Streckwalzen mit integrierter Trockeneisreinigung.

Fig. 1 zeigt ein Schema zur Herstellung eines elastischen Laminats, bei dem zunächst ein Folienstreifen 1 aus einem elastomeren Polymer mit zwei Schichten Nonwoven 2 nach Aufbringen eines Klebers 3 in einem Kaschierwerk 4 zusammengefügt werden. Anschließend erfolgt eine Streckung der Materialbahn 5 durch eine Streckeinheit 6. Die Streckeinheit 6 umfasst zwei ineinander greifende Streckwalzen 7.

Mittels zweier Düsen 8 werden Trockeneispartikel 9 von einem Trägergasstrom 10 auf die Oberflächen der Streckwalzen 7 geblasen. Die gelösten Verschmutzungen werden mittels einer Absauganordnung 11 abgezogen. Jeder Streckwalze 7 ist eine Düse 8 und eine Absauganordnung 11 zugeordnet.

In Fig. 2 sind zwei Streckwalzen 7 perspektivisch dargestellt. Die Streckwalzen 7 umfassen Erhöhungen 13 und Vertiefungen 14, die sich um den gesamten Umfang der Walzen erstrecken. Im Ausführungsbeispiel sind die Erhöhungen 13 als Profilscheiben ausgebildet zwischen denen rillenförmige Vertiefungen verbleiben. Die Erhöhungen 13 der einen Streckwalze 7 kämmen mit den Vertiefungen 14 der anderen Streckwalze. Dabei greift jeweils eine Erhöhung 13 der einen Streckwalze 7 in eine Vertiefung 14 der anderen Streckwalze 7 und umgekehrt.

In Fig. 2 ist aus Gründen einer vereinfachten Darstellung nur die Düse 8 und die Absauganordnung 11 der oberen Streckwalze 7 darstellt. Die Verstreckung des Laminats erfolgt quer zur Bahnrichtung. Eine solche Streckeinheit 6 wird daher auch als CD-Streckeinheit (CD: cross direction, Querrichtung) bezeichnet.

Durch Düsen 8 werden Trockeneispartikel 9 auf die Oberflächen der Streckwalzen 7 geblasen. Jede Düse 8 kann mittels einer Beweganordnung 15 parallel zur Drehachse 12 der jeweiligen Streckwalze 7 verschoben werden. Die Beweganordnung 15 steht mit einer Steuereinrichtung (nicht dargestellt) in Verbindung, welche die Düse in bestimmten Zeitabständen mit einer in der Steuereinrichtung hinterlegten Verfahrgeschwindigkeit parallel zur Drehachse 12 verfährt. Die entfernten Verschmutzungen werden durch Absauganordnungen 11 abgezogen und stören daher nicht den Produktionsbetrieb.

## Patentansprüche

1. Verfahren zur Entfernung von Verschmutzungen auf Oberflächen ineinander greifender Streckwalzen (7), wobei die Oberflächen zur Dehnung eines durch einen Walzenspalt zwischen den Streckwalzen (7) geführten elastischen Laminats (5) Erhöhungen (13) und Vertiefungen (14) aufweisen und wobei das Laminat (5) im Walzenspalt quer zur Bahnrichtung verstreckt wird, **dadurch gekennzeichnet, dass** während des laufenden Streckprozesses Trockeneispartikel (9) auf die Oberfläche mindestens einer Streckwalze (7) geblasen werden und dass von der Profilfläche der Streckwalze (7) abgelöste Verschmutzungen sowie überschüssiges Trockeneis abgesaugt werden.

2. Verfahren nach Anspruch 1, **dadurch gekennzeichnet, dass** die Trockeneispartikel (9) durch mindestens eine Düse (8) auf die Oberfläche geblasen werden, die mit einer traversierenden Stellbewegung parallel zur Drehachse (12) der Streckwalze (7) an den Erhöhungen (13) und Vertiefungen (14) der Streckwalze (7) vorbeibewegt wird.

3. Verfahren nach Anspruch 1 oder 2, **dadurch gekennzeichnet, dass** die Trockeneispartikel (9) mittels eines Trägergasstroms auf die Oberfläche geblasen werden.

4. Verfahren nach Anspruch 3, **dadurch gekennzeichnet, dass** zumindest ein Teilstrom des Trägergasstroms die Trockeneispartikel (9) aus einem Behältnis fördert.

5. Verfahren nach Anspruch 3 oder 4, **dadurch gekennzeichnet, dass** flüssiges Kohlendioxid in den Trägergasstrom dosiert wird und die Trockeneispartikel (9) im Trägergasstrom gebildet werden.

6. Anordnung zur Durchführung des Verfahrens nach einem der Ansprüche 1 bis 5 mit ineinander greifenden Streckwalzen (7), die zur Dehnung einer elastischen Materialbahn (5) quer zur Bahnrichtung Erhöhungen (13) und Vertiefungen (14) aufweisen, und mit einer Vorrichtung zur Entfernung von **Verschmutzungen auf Oberflächen der Streckwalzen (7) gekennzeichnet durch,**
a) eine Düse (8), **durch** die Trockeneispartikel (9) während des laufenden Streckprozesses auf die Profilfläche mindestens einer Streckwalze (7) blasbar sind, und
b) eine Absauganordnung (11) zum Abtransportieren gelöster Verschmutzungen und überschüssigem Trockeneis.

7. Anordnung nach Anspruch 6, **dadurch gekennzeichnet, dass** jeder Streckwalze (7) eine Düse (8) zugeordnet ist.

8. Anordnung nach Anspruch 6 oder 7, **dadurch gekennzeichnet, dass** die Düse (8) an eine Beweganordnung angeschlossen ist, wobei die Beweganordnung (15) mit einer Steuereinrichtung in Verbindung steht, die dazu eingerichtet ist, die Position der Düse (8) parallel zur Drehachse (12) der Streckwalze (7) zu variieren.

9. Anordnung nach einem der Ansprüche 6 bis 8, **gekennzeichnet durch** eine Fördereinrichtung zur Erzeugung eines Trägergasstromes, der die Trockeneispartikel (9) transportiert.

10. Anordnung nach Anspruch 9, **dadurch gekennzeichnet, dass** eine Dosiereinrichtung vorgesehen ist, die flüssiges Kohlendioxid in den Trägergasstrom dosiert, wobei Trockeneispartikel (9) im Trägergasstrom gebildet werden.

## Claims

1. A method for removing impurities from surfaces of meshing stretching rollers (7), wherein the surfaces for stretching an elastic laminate (5), which is guided through a roller nip between the stretching rollers (7), comprise protuberances (13) and indentations (14), and wherein the laminate (5) is stretched in the roller nip transversely to the web direction, **characterised in that**, while stretching is in progress, dry ice particles (9) are blown onto the surface of at least one stretching roller (7) and **in that** impurities which have become detached from the profiled surface of the stretching roller (7) and excess dry ice are removed by suction.

2. The method according to claim 1, **characterised in that** the dry ice particles (9) are blown onto the surface by at least one nozzle (8) which is moved past the protuberances (13) and indentations (14) of the stretching roller (7) with a traversing positioning motion parallel to the rotary axis (12) of the stretching roller (7).

3. The method according to claim 1 or 2, **characterised in that** the dry ice particles (9) are blown onto the surface by means of a carrier gas current.

4. The method according to claim 3, **characterised in that** at least a partial current of the carrier gas current conveys the dry ice particles (9) out of a receptacle.

5. The method according to claim 3 or 4, **characterised in that** liquid carbon dioxide is metered into the carrier gas current and the dry ice particles (9) are formed in the carrier gas current.

6. An arrangement for carrying out the method according to one of claims 1 to 5 with meshing stretching rollers (7) for stretching an elastic material web (5) transversely to the web direction, which stretching rollers comprise protuberances (13) and indentations (14), and with a device for removing impurities from surfaces of the stretching rollers (7), **characterised by**
a) a nozzle (8) through which dry ice particles (9) can be blown onto the profile surface of at least one stretching roller (7) while stretching is in progress, and
b) an exhausting arrangement (11) for removing detached impurities and excess dry ice.

7. The arrangement according to claim 6, **characterised in that** each stretching roller (7) has a nozzle (8) associated with it.

8. The arrangement according to claim 6 or 7, **characterised in that** the nozzle (8) is connected with a motion arrangement, wherein the motion arrangement (15) is in communication with a control device which is arranged to vary the position of the nozzle (8) parallel to the rotary axis (12) of the stretching roller (7).

9. The arrangement according to one of claims 6 to 8, **characterised by** a conveying device for generating a carrier gas current which transports the dry ice particles (9).

10. The arrangement according to claim 9, **characterised in that** a metering device is provided for metering liquid carbon dioxide into the carrier gas current, with dry ice particles (9) being formed in the carrier gas current.

## Revendications

1. Procédé destiné à retirer des salissures sur des surfaces de cylindres d'étirage (7) s'engageant les uns dans les autres pour étendre un laminé (5) élastique guidé à travers un intervalle de laminage entre deux cylindres d'étirage (7), les surfaces comportant des élévations (13) et des creux (14) et le laminé (5) étant étiré dans l'intervalle de laminage à la transversale de la direction de la bande, **caractérisé en ce que** pendant le processus d'étirage en cours, on souffle des particules (9) de glace sèche sur la surface d'au moins un cylindre d'étirage (7) et on aspire sur la surface profilée du cylindre d'étirage (7) les salissures décollées, ainsi que l'excédent de glace sèche.

2. Procédé selon la revendication 1, **caractérisé en ce qu'**on souffle les particules (9) de glace sèche sur la surface à travers au moins une buse (8), que l'ont fait passer devant les élévations (13) et les creux (14) du cylindre d'étirage (7) par un déplacement de réglage à la parallèle de l'axe de rotation (12) du cylindre d'étirage (7).

3. Procédé selon la revendication 1 ou la revendication 2, **caractérisé en ce qu'**on souffle les particules (9) de glace sèche sur la surface au moyen d'un flux de gaz porteur.

4. Procédé selon la revendication 3, **caractérisé en ce qu'**au moins un flux partiel du flux de gaz porteur transporte les particules (9) de glace sèche hors d'un récipient.

5. Procédé selon la revendication 3 ou la revendication 4, **caractérisé en ce qu'**on introduit en le dosant du dioxyde de carbone liquide dans le flux de gaz porteur et **en ce que** les particules (9) de glace sèche se forment dans le flux de gaz porteur.

6. Agencement destiné à réaliser le procédé selon l'une quelconque des revendications 1 à 5 avec des cylindres d'étirage (7) s'engageant les uns dans les autres, qui pour étendre une bande de matière (5) élastique comportent à la transversale de la direction de la bande des élévations (13) et des creux (14) et avec un dispositif destiné à retirer des salissures sur des surfaces de cylindres d'étirage (7), **caractérisé par**
a) une buse (8) à travers laquelle des particules (9) de glace sèche peuvent être soufflées sur la surface profilée d'au moins un cylindre d'étirage (7) pendant le processus d'étirage en cours,
b) un agencement d'aspiration (11) pour évacuer les salissures décollées et l'excédent de glace sèche.

7. Agencement selon la revendication 6, **caractérisé en ce qu'**à chaque cylindre d'étirage (7) est associée une buse (8).

8. Agencement selon la revendication 6 ou la revendication 7, **caractérisé en ce que** la buse (8) est raccordée sur un agencement de déplacement, l'agencement de déplacement (15) étant en liaison avec un système de commande qui est installé pour faire varier la position de la buse (8) à la parallèle de l'axe de rotation (12) du cylindre d'étirage (7).

9. Agencement selon l'une quelconque des revendications 6 à 8, **caractérisé par** un système de transport destiné à créer un flux de gaz porteur, qui transporte les particules (9) de glace sèche.

10. Agencement selon la revendication 9, **caractérisé en ce qu'**il est prévu un système de dosage qui introduit en le dosant du dioxyde de carbone liquide dans le flux de gaz porteur, les particules (9) de glace sèche se formant dans le flux de gaz porteur.
